# FASCICULE DE BREVET EUROPEEN

(11) **EP 4 350 450 B1**
(45) Date de publication et mention de la délivrance du brevet: **18.03.2026**
(21) Numéro de dépôt: 22200006.9
(22) Date de dépôt: 06.10.2022
(51) Int. Cl.: G04B 23/03

(54) **MODULE D'HORLOGERIE ACTIONNABLE PONCTUELLEMENT COMPRENANT DES MOYENS DE BLOCAGE AUTOMATIQUE**
PUNKTIERBARES UHRENMODUL MIT AUTOMATISCHER VERRIEGELUNG
PUNCTUALLY OPERABLE TIMEPIECE MODULE COMPRISING AUTOMATIC LOCKING MEANS

(43) Date de publication de la demande: 10.04.2024
(73) Titulaire: Montres Jaquet Droz SA, 2300 La Chaux-de-Fonds (CH)
(72) Inventeur: DENOREAZ, Steven, 39400 Bellefontaine (FR); LESKERPIT, Julien, Pontarlier 25300 (FR)
(74) Mandataire: ICB SA

(56) Documents cités:
- CH-A2- 712 642
- CH-A2- 714 938

## Description

### Domaine technique de l'invention

Le domaine de l'invention concerne les modules d'horlogerie actionnables ponctuellement, le module d'horlogerie comprenant des moyens de blocage automatique du fonctionnement du module.

L'invention se rapporte plus particulièrement aux modules d'horlogerie, tels que des mécanismes d'animation ou des mécanismes de sonnerie, qui sont actionnés ponctuellement, et qui demandent un dispositif d'arrêt automatique après un délai de fonctionnement déterminé.

L'invention concerne également un mouvement d'horlogerie d'une pièce d'horlogerie, telle une montre, comportant un tel module d'horlogerie.

### Arrière-plan technologique

Dans le domaine de l'horlogerie, il existe des mécanismes configurés pour se déclencher à une heure prédéterminée ou bien actionnables sur demande.

Par exemple, dans les mécanismes de sonnerie, une sonnerie est configurée pour retentir à une heure donnée, par exemple dans le cas d'une fonction réveil. D'autres types de mécanismes de sonneries, appelés mécanismes de répétition minute, sont des sonneries actionnables sur demande pour indiquer l'heure de manière phonique.

D'autres mécanismes, dits d'animation, consistent à animer un objet par un ou des déplacements, par exemple un automate. L'animation de l'automate peut être programmée à une heure prédéterminée, ou être déclenché sur demande par des moyens d'actionnement.

Généralement, ces mécanismes de sonnerie ou d'animation ont des moyens d'entraînement propres, tel un barillet, qui est agencé pour fournir l'énergie nécessaire à son fonctionnement. Par un train de rouages en lien avec le barillet, l'automate ou la sonnerie est actionnée.

Le mécanisme peut être actionné jusqu'au déchargement complet du barillet. Cependant, certains mécanismes comprennent des moyens d'arrêt automatique, pour arrêter l'animation ou la sonnerie après un temps prédéterminé, en particulier afin de pouvoir actionner le mécanisme plusieurs fois avec le même barillet chargé.

Par exemple, le document US 3460339 décrit un mécanisme d'alarme automatique comprenant des moyens de blocage du mécanisme d'alarme. Les moyens de blocage automatique comprennent un levier coopérant avec une came rotative, la came comportant un cran pour bloquer le levier et empêcher le mécanisme de fonctionner. Le mécanisme d'alarme comporte également des moyens de dégagement du levier pour libérer le mécanisme d'alarme. Lorsque le levier est libéré du cran, le mécanisme fonctionne le temps que la came fasse un tour, jusqu'à ce que le levier soit retenu par le cran. La came est entraînée par des moyens d'entraînement auxquels elle est reliée.

Cependant, un tel mécanisme est complexe à mettre en œuvre et prend de la place.

Les documents EP 2880650 et EP 2880498 décrivent une montre munie d'un mécanisme d'animation comprenant un automate, ici un oiseau, dont l'animation est entraînée par un barillet par l'intermédiaire d'un train de rouages. Le document CH 714 938 A2 décrit une pièce d'horlogerie selon le préambule de la revendication 1.

Toutefois, les documents ne décrivent de moyens de blocage du mécanisme avant la décharge complète du barillet.

### Résumé de l'invention

Dans ce contexte, le but de la présente invention est de pallier tout ou partie des inconvénients cités précédemment en proposant un module d'horlogerie actionnable ponctuellement, qui puisse être arrêté automatiquement après une durée de fonctionnement prédéterminée, tout en conservant un volume réduit.

A cet effet, l'invention se rapporte à un module d'horlogerie selon la revendication 1.

L'invention est remarquable en ce que les moyens de blocage automatique sont configurés pour bloquer le régulateur afin de mettre le dispositif mécanique dans l'état de repos.

Le mécanisme de pièce d'horlogerie selon l'invention propose ainsi une solution technique innovante permettant d'arrêter automatiquement le dispositif mécanique.

Grâce à l'invention, on obtient un module d'horlogerie muni de moyens de blocage automatique, qui est compact et efficace.

Selon un mode de réalisation particulier de l'invention, le régulateur comprend un pignon de régulation entraîné par le barillet lorsqu'il est en rotation par l'intermédiaire du train de rouages, le pignon de régulation étant monté solidaire sur un arbre de régulation, les moyens de blocage automatique étant configurés pour bloquer l'arbre de régulation pour mettre le dispositif mécanique dans l'état de repos.

Selon un mode de réalisation particulier de l'invention, les moyens de blocage automatique comprennent une bascule de frein coopérant avec l'arbre de régulation, la bascule de frein étant mobile autour d'un premier pivot de rotation entre une position de contact dans laquelle elle est en contact avec l'arbre de régulation pour le bloquer et une position éloignée de l'arbre de régulation, dans laquelle elle laisse l'arbre de régulation tourner.

Selon un mode de réalisation particulier de l'invention, le dispositif mécanique est dans la position de repos lorsque la bascule de frein est dans la position de contact, et le dispositif mécanique est dans la position de fonctionnement lorsque la bascule de frein est dans la position éloignée.

Selon un mode de réalisation particulier de l'invention, les moyens de blocage automatique comprennent un premier ressort de rappel, agissant sur la bascule de frein pour la maintenir en position de contact.

Selon un mode de réalisation particulier de l'invention, la came rotative est montée solidaire du barillet.

Selon un mode de réalisation particulier de l'invention, le corps mobile reste en contact avec la came rotative dans l'état de fonctionnement du dispositif mécanique.

Selon un mode de réalisation particulier de l'invention, le corps mobile est configuré pour passer automatiquement de la position de retrait à la position de blocage après un temps prédéfini.

Selon un mode de réalisation particulier de l'invention, le temps prédéfini correspond à un tour de barillet.

Selon un mode de réalisation particulier de l'invention, les moyens de blocage automatique comprennent une bascule intermédiaire portant le corps mobile, la bascule intermédiaire étant mobile autour d'un deuxième pivot de rotation.

Selon un mode de réalisation particulier de l'invention, la bascule intermédiaire est configurée pour actionner la bascule de frein pour la faire passer de la position de contact à la position éloignée, la bascule intermédiaire étant liée mécaniquement à la bascule de frein.

Selon un mode de réalisation particulier de l'invention, les moyens de blocage automatique comprennent des moyens d'actionnement sur demande permettant de déplacer le corps mobile de la position de blocage à la position de retrait.

Selon un mode de réalisation particulier de l'invention, les moyens d'actionnement comprennent une bascule de commande rotative autour d'un troisième pivot de rotation entre une position initiale et une positon enfoncée, la bascule de commande actionnant la bascule intermédiaire lorsqu'elle est en position enfoncée.

Selon un mode de réalisation particulier de l'invention, les moyens d'actionnement comprennent un deuxième ressort de rappel agissant sur la bascule de commande pour la remettre en position initiale.

Selon un mode de réalisation particulier de l'invention, les moyens de blocage automatique comprennent une roue à cliquet coopérant avec la bascule de commande.

L'invention concerne également un mouvement d'horlogerie comprenant un tel module d'horlogerie.

L'invention concerne encore une pièce d'horlogerie comportant un tel mouvement d'horlogerie.

### Brève description des figures

Les buts, avantages et caractéristiques de la présente invention apparaîtront à la lecture de la description détaillée ci-dessous faisant référence aux figures suivantes :
- la figure 1 est une représentation schématique en perspective d'un mode de réalisation du module d'horlogerie selon l'invention ;
- la figure 2 est une représentation schématique en perspective du mode de réalisation du module d'horlogerie de la figure 1, dans lequel on a enlevé les rouages ;
- la figure 3 est une représentation schématique en vue de dessus d'une partie du module d'horlogerie de la figure 2, le module d'horlogerie étant en état de repos ;
- la figure 4 est une représentation schématique en vue de dessus d'une partie du module d'horlogerie de la figure 2, au moment du déclenchement du dispositif mécanique 10 ;
- la figure 5 est une représentation schématique en vue de dessus d'une partie du module d'horlogerie de la figure 2, le module d'horlogerie étant en état de fonctionnement ; et
- la figure 6 est une représentation schématique en vue de dessus d'une partie du module d'horlogerie de la figure 2, le module d'horlogerie passant de l'état de fonctionnement à l'état de repos.

Dans toutes les figures, les éléments communs portent les mêmes numéros de référence sauf précision contraire.

### Description détaillée de l'invention

Représenté sur les figures 1 à 3, l'invention se rapporte à un module d'horlogerie 1 pour un mouvement d'horlogerie.

Le module d'horlogerie 1 comprend une platine 2 sur laquelle sont disposées les pièces du module 1. Le module d'horlogerie 1 comporte notamment un dispositif mécanique 10 apte à être déclenché ponctuellement, par exemple un dispositif mécanique d'animation d'un automate dans ce mode de réalisation. Le dispositif mécanique 10 peut passer d'un état de repos, dans lequel le dispositif mécanique 10 est immobile par rapport à la platine 2, à un état de fonctionnement dans lequel le dispositif mécanique 10 est mobile par rapport à la platine 2 lorsqu'il est actionné.

Le dispositif mécanique 10 comprend un train de rouages 20, par exemple configuré pour entraîner l'automate. Ainsi, en actionnant les rouages 20, le dispositif mécanique 10 est en état de fonctionnement.

Pour réguler le mouvement de l'automate, le dispositif mécanique 10 comprend un régulateur muni d'un pignon de régulation 19 monté solidaire sur un arbre de régulation 15. L'arbre de régulation 15 est mobile en rotation pour permettre la rotation du pignon de régulation 19.

Il existe différents types de régulateurs, certains régulateurs étant à friction, et d'autres à frein par champ magnétique. Les régulateurs, qui sont bien connus de l'homme du métier, empêchent une rotation trop rapide de l'arbre en le retenant grâce à la friction ou grâce au frein magnétique. Ainsi, la vitesse de rotation de l'arbre de régulation 15 et donc du pignon de régulation 19, est contrôlée par le régulateur.

Pour fournir de l'énergie au dispositif mécanique 10, en particulier au train de rouages 20, le module d'horlogerie 1 comprend un barillet 3. Le barillet 3 comprend un boitier cylindrique muni d'une denture externe périphérique 6. Le boitier est agencé pour comporter un ressort de barillet à l'intérieur, de manière à faire tourner le boîtier et la denture externe périphérique 6 autour d'un axe de rotation.

Le train de rouages 20 comprend deux mobiles d'engrenage disposés sur la platine : un premier mobile muni d'une première roue dentée 9 et d'un premier pignon denté 13 agencé sur la première roue dentée 9, et un deuxième mobile muni d'une deuxième roue dentée 11 et d'un deuxième pignon denté (non visible sur les figures), agencé sous la deuxième roue dentée 11. Le train de rouages 20 comprend en outre une troisième roue dentée 12.

Le premier mobile, le deuxième mobile et la troisième roue dentée 12 sont agencés l'un à la suite de l'autre. La première roue dentée 9 est agencée en partie sous le barillet 3. La deuxième roue dentée 11 est agencée en partie au-dessus de la première roue dentée 11, et la troisième roue dentée 12 est agencée à proximité de la deuxième roue dentée 11.

Le premier pignon 13 est engrené par la denture externe 6 du barillet 3, et le deuxième pignon est engrené par la première roue d'engrenage 9. La troisième roue dentée 12 est engrenée par la deuxième roue dentée 11.

Lorsque le barillet 3 se met en rotation, il entraine le premier mobile, le deuxième mobile, et la troisième roue dentée 12. Ainsi, le pignon de régulation 19 et l'arbre de régulation 15 sont entraînés par le barillet 3 lorsqu'il est en rotation par l'intermédiaire du train de rouages 20, le pignon de régulation 19 étant engrené par la troisième roue dentée 12.

La vitesse de rotation du train de rouage 20 est donc régulée par le régulateur afin que la rotation et donc l'animation de l'automate soit contrôlée.

Le module d'horlogerie 1 comprend des moyens de blocage automatique 30 du dispositif mécanique 10. A cette fin, les moyens de blocage automatique 30 sont configurés pour pouvoir bloquer le dispositif mécanique 10 en état de repos et de le laisser en état de fonctionnement pendant une période de temps prédéterminée.

Les moyens de blocage automatique 30 comprennent une came rotative 4, la came rotative 4 étant agencée pour tourner autour d'un axe de rotation. La came présente une face périphérique munie d'un cran 5.

La came rotative 4 est montée sur le barillet 3, et est solidaire de la rotation du barillet 3. La face périphérique circulaire de la came rotative 4 surmonte la denture périphérique 6 du barillet 3. Le cran 5 est formé dans la face périphérique, et a une forme incurvée vers l'intérieur de la came rotative 4.

Les moyens de blocage automatique 30 comprennent en outre un corps mobile 7 muni d'un doigt 26 s'étendant vers la came rotative 4. Le corps mobile 7 présente une forme sensiblement parallélépipédique, le doigt 26 s'étendant latéralement dans le plan de la came rotative 4.

Le corps mobile 7 est mobile entre une position de blocage dans laquelle le doigt 26 est inséré dans le cran 5 de la came rotative 4, et une position de retrait dans laquelle le corps mobile 7 est éloigné de la came rotative 4, de sorte que le doigt 26 reste en dehors du cran 5.

Comme cela est représenté sur la figure 5, pendant la rotation de la came rotative 4, le corps mobile 7 reste en position de retrait, le bout du doigt 26 du corps mobile 7 étant en contact avec la face périphérique de la came rotative 4 pendant qu'elle tourne avec le barillet 3. Plus précisément, le corps mobile 7 subit une force de rappel, qui le maintient contre la came rotative 4. L'origine et l'effet de la force de rappel sont décrits plus loin dans la description aux paragraphes 68 à 70.

Grâce à cette force de rappel, le corps mobile 7 se déplace automatiquement en position de blocage, lorsque le doigt 26 peut s'insérer dans le cran 5, comme le montre la figure 6. Ainsi, dès que le doigt 26 fait face au cran 5, le corps mobile 7 n'est plus repoussé par la face périphérique de la came rotative 4 en position de retrait, et le doigt 26 peut revenir en position de blocage, le doigt 26 s'insérant dans le cran 5.

Tant que le doigt 26 ne peut s'insérer dans le cran 5 de la face périphérique, le barillet 3 continue de tourner et le dispositif mécanique10 est en état de fonctionnement. Grâce à cette force de rappel, on obtient des moyens de blocage 30 automatique.

Dans ce mode de réalisation, lorsque le corps mobile 7 se trouve en position de retrait, le barillet 3 fait un tour jusqu'à ce que le cran 5 se trouve à nouveau face au doigt 26 du corps mobile 7. En effet, comme la came rotative 4 comporte un seul cran 5, le barillet 3 fait un tour entier avant que les moyens de blocage automatique 30 ne l'arrêtent à nouveau.

Dans une variante de réalisation, non représentée sur les figures, la came rotative comporte deux ou plusieurs crans, de sorte que le barillet et le dispositif mécanique sont arrêtés à chaque cran. Par conséquent, le dispositif mécanique fonctionne seulement pendant la rotation du barillet entre deux crans, c'est-à-dire pendant une durée inférieure à un tour de barillet.

Pour porter et déplacer le corps mobile 7, les moyens de blocage automatique 30 comprennent une bascule intermédiaire 8 agencée sur la platine 2, le corps mobile 7 étant monté à une première extrémité 27 de la bascule intermédiaire 8. La bascule intermédiaire 8 est montée sur un deuxième pivot de rotation 21 pour pouvoir basculer et modifier la position du corps mobile 7 de la position de blocage à la position de retrait.

La bascule intermédiaire 8 a une forme courbée comprenant à l'avant deux bras sensiblement parallèles courbés et reliés à la première extrémité 27, les deux bras délimitant un espace ouvert. La bascule intermédiaire 8 comporte un troisième bras courbé s'étendant vers l'arrière pour former une deuxième extrémité 28 de la bascule intermédiaire 8. Les trois bras sont reliés par une jointure intermédiaire 29 munie du deuxième pivot de rotation 21.

Une force de rappel est appliquée sur la deuxième extrémité 28 de la bascule intermédiaire 8 pour maintenir le corps mobile 7 en contact avec la face périphérique de la came rotative 4 par le doigt 26. Ainsi, on obtient un effet ressort, qui pousse la première extrémité 27 de la bascule intermédiaire 8 vers la came rotative 4, afin de remettre automatiquement le corps mobile 7 en position de blocage, lorsque le cran 5 de la face périphérique se trouve en face du doigt 26.

Dans ce mode de réalisation, le module d'horlogerie 1 comprend une bascule de frein 14 configurée pour venir en contact avec l'arbre de régulation 15 pour l'empêcher de tourner. La bascule de frein 14 comprend une première extrémité 31 munie d'un bec apte à venir en contact avec l'arbre de régulation.

Le dispositif mécanique 10 est dans la position de repos lorsque la bascule de frein 14 est dans la position de contact, et le dispositif mécanique 10 est dans la position de fonctionnement lorsque la bascule de frein 14 est dans la position éloignée.

Selon l'invention, le dispositif mécanique 10 est arrêté lorsque la bascule de frein 14 est dans la position de contact. Autrement dit, le dispositif mécanique 10 est arrêté par le blocage de l'arbre de régulation 15 par la bascule de frein 14. En effet, si l'arbre de régulation 15 est bloqué, le train de rouages 20 ne peut plus tourner car le pignon de régulation 19 retient la troisième roue 12.

Dans ce mode de réalisation le dispositif mécanique 10 n'est pas arrêté, par un blocage du barillet 3, lorsque le doigt 26 de l'élément mobile 7 est inséré dans le cran 5 de la came rotative 4. Le mobile 7, le doigt 26 et le cran 5 ont seulement pour fonction de déclencher le blocage du dispositif mécanique 10, en provoquant le basculement de la bascule de frein 14 dans la position de contact avec l'arbre de régulation 15 après le temps prédéfini.

Dans une variante de réalisation, les moyens de blocage automatique 30 sont configurés pour bloquer simultanément la rotation du barillet 3 et la rotation de l'arbre de régulation 15. Ainsi, lorsque le doigt 26 de l'élément mobile 7 entre dans le cran 5 de la came rotative 4, le barillet 3 est bloqué, et simultanément, la bascule de flein 14 passe dans la position de contact avec l'arbre de régulation 15 pour le bloquer.

La bascule de frein 14 est montée rotative autour d'un premier pivot de rotation 22 pour pouvoir basculer d'une position de contact avec l'arbre de régulation 15 à une position éloignée pour le laisser libre de tourner. La bascule de frein 14 a une forme coudée, le premier pivot de rotation 22 étant agencé sur la courbure du coude.

Les moyens de blocage automatique 30 comprennent également un premier ressort de rappel 16, qui appuie sur la première extrémité 31 de la bascule de frein 14 pour la maintenir en contact avec l'arbre de régulation 15, en position de contact. Le premier ressort de rappel 16 comprend une lame flexible recourbée attachée à la platine d'un côté et libre de l'autre, la partie libre étant repliée sur une premier goupille s'étendant depuis la première extrémité 31 de la bascule de frein 14.

A cette fin, la bascule de frein 14 comprend une deuxième extrémité 32 sur laquelle s'appuie la deuxième extrémité 28 de la bascule intermédiaire 8. La deuxième extrémité 32 de la bascule de frein 14 est dotée d'une goupille 33 s'étendant dans le plan de la bascule intermédiaire 8. La goupille de la bascule de frein 14 appuie sur la deuxième extrémité 28 de la bascule intermédiaire 8.

Ainsi, grâce à la goupille 33, la force de rappel du premier ressort de rappel 16 est transmise à la bascule intermédiaire 8, afin qu'elle soit en position de mettre le corps mobile 7 contre la came rotative 4.

Le module d'horlogerie 1 comprend en outre des moyens d'actionnement sur demande permettant de faire basculer la bascule intermédiaire 8 et par conséquent la bascule de frein 14, de sorte qu'on déplace le corps mobile 7 de la position de blocage à la position de retrait, et on libère simultanément l'arbre de régulation 15.

A cette fin, les moyens d'actionnement comprennent une bascule de commande 18 montée rotative autour d'un troisième pivot de rotation 23.

La bascule de commande 18 comprend une première extrémité 35 formant un poussoir d'actionnement. La bascule de commande 18 a une forme coudée munie d'un segment court comprenant la première extrémité 35, et un segment long au milieu duquel est agencé le troisième pivot de rotation 23. La deuxième extrémité 36 de la bascule de commande 18 est au bout du segment long.

La bascule de commande 18 est en partie montée en-dessous de la bascule intermédiaire 8.

La bascule de commande 18 comprend en outre un crochet 37 monté rotatif à la deuxième extrémité 36 de la bascule de commande 18. Le crochet 37 coopère avec une roue à cliquet 34 agencée à proximité de la deuxième extrémité 36 de la bascule de commande 18.

Les moyens de blocage automatique 30 comprennent un deuxième ressort de rappel 17 semblable au premier ressort de rappel 16, qui est configuré pour appuyer sur le crochet 37, afin d'exercer une force tendant à le mettre en relation avec la roue à cliquet 34.

La bascule de commande 18 est également reliée à la bascule intermédiaire 8 par un trou traversant 25 oblong entourant un plot 24 monté sur la bascule intermédiaire 8. Ainsi, lorsque la bascule de commande 18 pivote, elle tire sur le plot 24 de la bascule intermédiaire 8, pour la faire basculer à son tour, de manière à déplacer le corps mobile 7 dans la position de retrait pour libérer le barillet 3. Simultanément, la bascule intermédiaire 8 appuie sur la bascule de frein 14 afin de libérer l'arbre de régulation 15 le pignon de régulation 19, et donc le dispositif mécanique 10, qui passe en position de fonctionnement.

Sur la figure 4, lorsqu'un utilisateur appuie sur la première extrémité 35, il actionne la bascule de commande 18, qui tourne dans un premier sens. La bascule de commande 18 tire la bascule intermédiaire 8 en rotation dans un deuxième sens opposé au premier sens. Et la bascule intermédiaire 8 pousse la bascule de frein 14 dans le premier sens, pour libérer l'arbre de régulation 15 selon le procédé décrit précédemment.

Pendant le fonctionnement du dispositif mécanique 10 et la rotation du barillet 3, tel que représenté sur la figure 5, la bascule de commande 18 reprend sa position initiale grâce au deuxième ressort de rappel 16, lorsque l'utilisateur relâche l'extrémité 35, tandis que la bascule intermédiaire 8 et la bascule de frein 14, restent sensiblement dans les mêmes positions tant que l'élément mobile 7 reste en position de retrait.

Si l'utilisateur ne relâche pas la bascule de commande 18, l'arrêt automatique ne peut se déclencher, et le barillet continue de tourner et d'entraîner le train de rouages 20.

Sur la figure 6, dès que le doigt 26 du corps mobile 7 peut rentrer dans le cran 5 en position de blocage, la bascule intermédiaire 8 retrouve sa position initiale. La bascule de frein 14 n'étant plus poussée par la bascule intermédiaire 8, celle-ci retrouve également sa position de contact avec l'arbre de régulation 15 grâce à la force de rappel fournie par le premier ressort de rappel 16, et bloque ainsi le pignon de régulation 19 et les rouages 20 du dispositif mécanique 10.

Dans la variante de réalisation de blocage simultané, le corps mobile 7 bloque également la rotation du barillet 3 lorsque le doigt 26 s'insère dans le cran 5 de la came rotative 4.

Ainsi, le dispositif mécanique 10 du module d'horlogerie 1 est arrêté après un tour de barillet 3, mais il peut à nouveau être mis en marche en actionnant la bascule de commande 18, tant que le barillet 3 n'est pas complètement déchargé.

L'invention concerne également un mouvement d'horlogerie comportant un module d'horlogerie 1 tel que décrit précédemment, ainsi qu'un pièce d'horlogerie comprenant un tel mouvement d'horlogerie.

## Revendications

1. Module d'horlogerie (1) pour mouvement d'horlogerie, par exemple un automate ou une sonnerie, module d'horlogerie (1) comportant une platine (2) et un dispositif mécanique (10) pouvant passer d'un état de repos dans lequel le dispositif mécanique (10) est immobile par rapport à la platine (2), à un état de fonctionnement, dans lequel au moins une partie du dispositif mécanique (10) est mobile par rapport à la platine (2) lorsqu'il est actionné, le module d'horlogerie (1) comportant un barillet (3) pour fournir de l'énergie au dispositif mécanique (10), le dispositif mécanique (10) comportant un train de rouages (20) actionnable par le barillet (3), le dispositif mécanique (10) comprenant en outre un régulateur de la vitesse du dispositif mécanique (10), le module d'horlogerie (1) comprenant des moyens de blocage automatique (30) du dispositif mécanique (10), les moyens de blocage automatique (30) étant configurés pour bloquer le régulateur afin de mettre le dispositif mécanique (10) dans l'état de repos, les moyens de blocage automatique (30) comprennent une came rotative (4) et un corps mobile (7) coopérant avec la came rotative (4), le corps mobile (7) étant mobile entre une position de blocage, dans laquelle le dispositif mécanique (10) est dans l'état de repos, et une position de retrait, dans laquelle le dispositif mécanique (10) est dans l'état de fonctionnement, **caractérisé en ce que** la came rotative (4) est munie d'au moins un cran (5), et le corps mobile (7) est muni d'un doigt (26), le doigt (26) étant inséré dans le cran (5) de la came rotative (4), lorsque le corps mobile (7) est en position de blocage, et le doigt (26) étant en dehors du cran (5), lorsque le corps mobile (7) est en position de retrait.

2. Module d'horlogerie selon la revendication 1, caractérisé en que le régulateur comprend un pignon de régulation (19) entraîné par le barillet (3) lorsqu'il est en rotation par l'intermédiaire du train de rouages (20), le pignon de régulation (19) étant monté solidaire sur un arbre de régulation (15), les moyens de blocage automatique (30) étant configurés pour bloquer l'arbre de régulation (15) pour mettre le dispositif mécanique (10) dans l'état de repos.

3. Module d'horlogerie selon la revendication 2, caractérisé en que les moyens de blocage automatique (30) comprennent une bascule de frein (14) coopérant avec l'arbre de régulation (15), la bascule de frein (14) étant mobile autour d'un premier pivot de rotation (22) entre une position de contact dans laquelle elle est en contact avec l'arbre de régulation (15) pour le bloquer, et une position éloignée de l'arbre de régulation (15), dans laquelle elle laisse l'arbre de régulation (15) tourner.

4. Module d'horlogerie selon la revendication 3, caractérisé en que le dispositif mécanique (10) est dans la position de repos lorsque la bascule de frein (14) est dans la position de contact, et le dispositif mécanique (10) est dans la position de fonctionnement lorsque la bascule de frein (14) est dans la position éloignée.

5. Module d'horlogerie selon la revendication 4, caractérisé en que les moyens de blocage automatique (30) comprennent un premier ressort de rappel (16), agissant sur la bascule de frein (14) pour la maintenir en position de contact.

6. Module d'horlogerie selon l'une, quelconque, des revendications précédentes, caractérisé en que la came rotative (4) est montée solidaire du barillet (3).

7. Module d'horlogerie selon l'une, quelconque, des revendications précédentes, caractérisé en que le corps mobile (7) reste en contact avec la came rotative (4) pendant sa rotation dans l'état de fonctionnement du dispositif mécanique (10).

8. Module d'horlogerie selon l'une, quelconque des revendications précédentes, caractérisé en que le corps mobile (7) est configuré pour passer automatiquement de la position de retrait à la position de blocage après un temps prédéfini.

9. Module d'horlogerie selon la revendication 8, caractérisé en que le temps prédéfini correspond à un tour de barillet (2).

10. Module d'horlogerie selon l'une, quelconque des revendications précédentes, caractérisé en que les moyens de blocage automatique (30) comprennent une bascule intermédiaire (8) portant le corps mobile (7), la bascule intermédiaire (8) étant mobile autour d'un deuxième pivot de rotation (21).

11. Module d'horlogerie selon la revendication 10 dans la dépendance de la revendication 3, caractérisé en que la bascule intermédiaire (8) est configurée pour actionner la bascule de frein (14) pour la faire passer de la position de contact à la position éloignée, la bascule intermédiaire (8) étant liée mécaniquement à la bascule de frein (14).

12. Module d'horlogerie selon la revendication 10 ou 11, caractérisé en que les moyens de blocage automatique (30) comprennent des moyens d'actionnement sur demande permettant de déplacer la bascule intermédiaire (8) de la position de contact à la position éloignée.

13. Module d'horlogerie selon la revendication 12, caractérisé en que les moyens d'actionnement comprennent une bascule de commande (18) rotative autour d'un troisième pivot de rotation (23) entre une position initiale et une positon enfoncée, la bascule de commande (18) actionnant la bascule intermédiaire (8) lorsqu'elle est en position enfoncée.

14. Module d'horlogerie selon la revendication 13, caractérisé en que les moyens d'actionnement comprennent un deuxième ressort de rappel (16) agissant sur la bascule de commande (18) pour la remettre en position initiale.

15. Mouvement d'horlogerie pour pièce d'horlogerie comportant un module d'horlogerie (1) selon l'une, quelconque, des revendications précédentes.

16. Pièce d'horlogerie comportant un mouvement d'horlogerie (1) selon la revendication précédente.

## Patentansprüche

1. Uhrenmodul (1) zur Uhrwerkbewegung, zum Beispiel ein Automat oder ein Schlagwerk, Uhrenmodul (1) mit einer Platine (2) und einer mechanischen Vorrichtung (10), die von einem Ruhezustand, in dem die mechanische Vorrichtung (10) im Verhältnis zur Platine (2) unbeweglich ist, in einen Betriebszustand übergehen kann, in dem mindestens ein Teil der mechanischen Vorrichtung (10) im Verhältnis zur Platine (2) beweglich ist, wenn sie betätigt wird, wobei das Uhrenmodul (1) ein Federhaus (3) zur Bereitstellung von Energie an die mechanische Vorrichtung (10) umfasst, wobei die mechanische Vorrichtung (10) ein vom Federhaus (3) antreibbares Räderwerk (20) umfasst, wobei die mechanische Vorrichtung (10) ferner einen Geschwindigkeitsregler für die mechanische Vorrichtung (10) umfasst, wobei das Uhrenmodul (1) automatische Sperrvorrichtungen (30) der mechanischen Vorrichtung (10) umfasst, wobei die automatischen Sperrvorrichtungen (30) so konfiguriert sind, dass sie den Regler blockieren, um die mechanische Vorrichtung (10) in den Ruhezustand zu versetzen, wobei die automatischen Sperrvorrichtungen (30) eine drehbare Kurvenscheibe (4) und einen beweglichen Körper (7) umfassen, der mit der drehbaren Kurvenscheibe (4) zusammenwirkt, wobei der bewegliche Körper (7) zwischen einer Sperrposition, in der sich die mechanische Vorrichtung (10) im Ruhezustand befindet, und einer Rückstellposition, in der sich die mechanische Vorrichtung (10) im Betriebszustand befindet, beweglich ist, **dadurch gekennzeichnet, dass** die drehbare Kurvenscheibe (4) mit mindestens einem Zahn (5) ausgestattet ist, und der bewegliche Körper (7) mit einem Finger (26) ausgestattet ist, wobei der Finger (26) in den Zahn (5) der drehbaren Kurvenscheibe (4) eingeführt wird, wenn sich der bewegliche Körper (7) in der Sperrposition befindet, und sich der Finger (26) außerhalb des Zahns (5) befindet, wenn sich der bewegliche Körper (7) in der Rückstellposition befindet.

2. Uhrenmodul nach Anspruch 1, **dadurch gekennzeichnet, dass** der Regler einen Reguliertrieb (19) umfasst, der durch das Federhaus (3) bei dessen Drehung über das Räderwerk (20) angetrieben wird, wobei der Reguliertrieb (19) fest auf einer Regulierwelle (15) montiert ist, wobei die automatischen Sperrvorrichtungen (30) so konfiguriert sind, dass sie die Regulierwelle (15) blockieren, um die mechanische Vorrichtung (10) in den Ruhezustand zu versetzen.

3. Uhrenmodul nach Anspruch 2, **dadurch gekennzeichnet, dass** die automatischen Sperrvorrichtungen (30) eine Bremswippe (14) umfassen, die mit der Regulierwelle (15) zusammenwirkt, wobei die Bremswippe (14) um einen ersten Drehpunkt (22) zwischen einer Kontaktposition, in der sie mit der Regulierwelle (15) in Kontakt steht, um sie zu sperren, und einer von der Regulierwelle (15) entfernten Position beweglich ist, in der sie die Regulierwelle (15) drehen lässt.

4. Uhrenmodul nach Anspruch 3, **dadurch gekennzeichnet, dass** sich die mechanische Vorrichtung (10) in der Ruhestellung befindet, wenn sich die Bremswippe (14) in der Kontaktposition befindet, und sich die mechanische Vorrichtung (10) in der Betriebsstellung befindet, wenn sich die Bremswippe (14) in der entfernten Stellung befindet.

5. Uhrenmodul nach Anspruch 4, **dadurch gekennzeichnet, dass** die automatischen Sperrvorrichtungen (30) eine erste Rückstellfeder (16) umfassen, die auf die Bremswippe (14) wirkt, um sie in der Kontaktstellung zu halten.

6. Uhrenmodul nach irgendeinem der vorstehenden Ansprüche, **dadurch gekennzeichnet, dass** die drehbare Kurvenscheibe (4) fest mit dem Federhaus (3) verbunden ist.

7. Uhrenmodul nach irgendeinem der vorstehenden Ansprüche, **dadurch gekennzeichnet, dass** der bewegliche Körper (7) während seiner Drehung im Betriebszustand der mechanischen Vorrichtung (10) weiterhin mit der drehbaren Kurvenscheibe (4) in Kontakt bleibt.

8. Uhrenmodul nach irgendeinem der vorstehenden Ansprüche, **dadurch gekennzeichnet, dass** der bewegliche Körper (7) so konfiguriert ist, dass er nach einer festgelegten Zeit automatisch aus der Rückstellposition in die Sperrposition wechselt.

9. Uhrenmodul nach Anspruch 8, **dadurch gekennzeichnet, dass** die vordefinierte Zeit einer Umdrehung des Federhauses (2) entspricht.

10. Uhrenmodul nach irgendeinem der vorstehenden Ansprüche, **dadurch gekennzeichnet, dass** die automatischen Sperrmittel (30) eine Zwischenwippe (8) zur Befestigung des beweglichen Körpers (7) umfassen, wobei die Zwischenwippe (8) um einen zweiten Drehpunkt (21) beweglich ist.

11. Uhrenmodul nach Anspruch 10 in Abhängigkeit von Anspruch 3, **dadurch gekennzeichnet, dass** die Zwischenwippe (8) so konfiguriert ist, dass sie die Bremswippe (14) betätigt, um sie aus der Kontaktposition in die entfernte Position zu bewegen, wobei die Zwischenwippe (8) mechanisch mit der Bremswippe (14) verbunden ist.

12. Uhrenmodul nach Anspruch 10 oder 11, **dadurch gekennzeichnet, dass** die automatischen Sperrvorrichtungen (30) Mittel zur Betätigung auf Anfrage enthalten, mit denen die Zwischenwippe (8) aus der Kontaktposition in die entfernte Position bewegt werden kann.

13. Uhrenmodul nach Anspruch 12, **dadurch gekennzeichnet, dass** die Betätigungsmittel eine um einen dritten Drehpunkt (23) zwischen einer Ausgangsposition und einer gedrückten Position drehbare Steuerwippe (18) umfassen, wobei die Steuerwippe (18) in der gedrückten Position die Zwischenwippe (8) betätigt.

14. Uhrenmodul nach Anspruch 13, **dadurch gekennzeichnet, dass** die Betätigungsmittel eine zweite Rückstellfeder (16) umfassen, die auf die Steuerwippe (18) wirkt, um sie wieder in die Ausgangsposition zu bringen.

15. Uhrwerk für Uhrwerkteile, umfassend ein Uhrenmodul (1) nach irgendeinem der vorstehenden Ansprüche.

16. Uhrwerkteil, umfassend ein Uhrwerk (1) nach dem vorstehenden Anspruch.

## Claims

1. Horological module (1) for a horological movement, for example an automaton or a ringing mechanism, horological module (1) including a plate (2) and a mechanical device (10) able to pass from an idle state, wherein the mechanical device (10) is immobile with respect to the plate (2), to an operating state, wherein at least a part of the mechanical device (10) is able to move with respect to the plate (2) when it is actuated, the horological module (1) including a barrel (3) for providing energy to the mechanical device (10), the mechanical device (10) including a geartrain (20) actuatable by the barrel (3), the mechanical device (10) furthermore comprising a regulator for the speed of the mechanical device (10), the horological module (1) comprising means (30) for automatically locking the mechanical device (10), the automatic locking means (30) being configured to lock the regulator in order to put the mechanical device (10) in the idle state, the automatic locking means (30) comprise a rotary cam (4) and a movable body (7) cooperating with the rotary cam (4), the movable body (7) being able to move between a locking position, wherein the mechanical device (10) is in the idle state, and a retracted position, wherein the mechanical device (10) is in the operating state, **characterised in that** the rotary cam (4) is provided with at least one notch (5), and the movable body (7) is provided with a finger (26), the finger (26) being inserted in the notch (5) of the rotary cam (4) when the movable body (7) is in the locking position, and the finger (26) being outside the notch (5) when the movable body (7) is in the retracted position.

2. Horological module according to claim 1, **characterised in that** the regulator comprises a regulation pinion (19) driven by the barrel (3) when it is in rotation by means of the geartrain (20), the regulation pinion (19) being mounted secured to a regulation shaft (15), the automatic locking means (30) being configured to lock the regulation shaft (15) in order to put the mechanical device (10) in the idle state.

3. Horological module according to claim 2, **characterised in that** the automatic locking means (30) comprise a brake lever (14) cooperating with the regulation shaft (15), the brake lever (14) being able to move about a second rotation pivot (22) between a contact position wherein it is in contact with the regulation shaft (15) to lock it and a position distant from the regulation shaft (15) wherein it allows the regulation shaft (15) to turn.

4. Horological module according to claim 3, **characterised in that** the mechanical device (10) is in the idle position when the brake lever (14) is in the contact position, and the mechanical device (10) is in the operating position when the brake lever (14) is in the distant position.

5. Horological module according to claim 4, **characterised in that** the automatic locking means (30) comprise a first return spring (16), acting on the brake lever (14) to hold it in the contact position.

6. Horological module according to any one of the preceding claims, **characterised in that** the rotary cam (4) is mounted secured to the barrel (3).

7. Horological module according to any one of the preceding claims, **characterised in that** the movable body (7) remains in contact with the rotary cam (4) during its rotation in the operating state of the mechanical device (10).

8. Horological module according to any one of the preceding claims, **characterised in that** the movable body (7) is configured to automatically pass from the retracted position to the locking position after a predefined time.

9. Horological module according to claim 8, **characterised in that** the predefined time corresponds to one turn of the barrel (2).

10. Horological module according to any one of the preceding claims, **characterised in that** the automatic locking means (30) comprise an intermediate lever (8) carrying the movable body (7), the intermediate lever (8) being able to move about a first rotation pivot (21).

11. Horological module according to claim 10 dependent on claim 3, **characterised in that** the intermediate lever (8) is configured to actuate the brake lever (14) to make it pass from the contact position to the distant position, the intermediate lever (8) being mechanically connected to the brake lever (14).

12. Horological module according to claim 10 or 11, **characterised in that** the automatic locking means (30) comprise on-demand actuation means for moving the movable body (8) from the locking position to the retracted position.

13. Horological module according to claim 12, **characterised in that** the actuation means comprise a control lever (18) able to rotate about a third rotation pivot (23) between an initial position and a pressed-in position, the control lever (18) actuating the intermediate lever (8) when it is in the pressed-in position.

14. Horological module according to claim 13, **characterised in that** the actuation means comprise a second return spring (16) acting on the control lever (18) to return it to the initial position.

15. Horological movement for a timepiece including a horological module (1) according to any one of the preceding claims.

16. Timepiece including a horological movement (1) according to the preceding claim.
